# EUROPÄISCHE PATENTSCHRIFT

(11) **EP 3 678 791 B1**
(45) Veröffentlichungstag und Bekanntmachung des Hinweises auf die Patenterteilung: **24.01.2024**
(21) Anmeldenummer: 18785244.7
(22) Anmeldetag: 04.09.2018
(51) Int. Cl.: B06B 1/16, B22D 29/00, B22D 29/02

(54) **ENTKERNMASCHINE ZUM ENTKERNEN VON GUSSWERKSTÜCKEN**
DECORING MACHINE FOR DECORING CASTINGS
MACHINE DE DÉBOURRAGE POUR LE DÉBOURRAGE DE PIÈCES COULÉES

(30) Priorität: 07.09.2017 AT 507512017
(43) Veröffentlichungstag der Anmeldung: 15.07.2020
(73) Patentinhaber: Fill Gesellschaft m.b.H., 4942 Gurten (AT)
(72) Erfinder: BOINDECKER, Alois, 4942 Gurten (AT); BOINDECKER, Martin, 4942 Gurten (AT)
(74) Vertreter: Burger, Hannes
(86) Internationale Anmeldenummer: PCT/AT2018/060197
(87) Internationale Veröffentlichungsnummer: WO 2019/046873

(56) Entgegenhaltungen:
- EP-A1- 0 582 872
- WO-A1-2016/164955
- AT-A1- 520 666
- AT-B- 411 971
- US-A- 5 064 053
- US-A- 5 496 167

## Beschreibung

Die Erfindung betrifft eine Entkernmaschine beziehungsweise Rüttelmaschine.

Eine Entkemmaschine/Rüttelmaschine der genannten Art ist grundsätzlich bekannt. Beispielsweise offenbart die AT 517133 A1 eine Entkernmaschine. Die Entkernmaschine umfasst einen ersten Maschinenrahmen, einen gegenüber dem ersten Maschinenrahmen beweglich gelagerten Maschinentisch zum Aufspannen eines Werkstücks, zwei gegenläufig angetriebene und auf dem Maschinentisch gelagerte Exzentermassen sowie zumindest einen auf dem ersten Maschinenrahmen angeordneten Antriebsmotor. Ein Kraft- beziehungsweise Drehmomentfluss vom zumindest einen Antriebsmotor zu den beiden Exzentermassen ist dabei so geführt, dass eine Verzweigung und/oder eine Zusammenführung im Kraftfluss/Drehmomentfluss respektive Mittel zur Synchronisierung der beiden Exzentermassen am ersten Maschinenrahmen angeordnet sind. Zudem wird der Kraftfluss/Drehmomentfluss zwischen dem ersten Maschinenrahmen und dem Maschinentisch jeweils über zumindest einen zu einer Exzentermasse führenden Riemen geführt.

Nachteilig ist an dieser Anordnung, dass das Getriebe zur Synchronisierung der beiden Unwuchtwellen respektive Exzentermassen starken Vibrationen ausgesetzt ist und die Entkernmaschine/Rüttelmaschine daher nur eine vergleichsweise geringe Lebensdauer aufweist.

Die US 5 496 167 A offenbart eine Rüttelmaschine für Betonformen. Die US 5 064 053 A offenbart eine Vibrationsförderrinne. Die EP 0 582 672 A1 offenbart eine Rüttelplatte. Die WO 2016/164955 A1 offenbart eine weitere Entkernmaschine. Die AT 411 971 B offenbart eine weitere Entkernmaschine.

Eine Aufgabe der Erfindung ist es daher, eine verbesserte Entkernmaschine/Rüttelmaschine anzugeben. Insbesondere soll deren Lebensdauer bei gleichen oder verringerten Herstellungskosten verlängert werden.

Diese Aufgabe wird durch eine Vorrichtung und ein Verfahren gemäß den Ansprüchen gelöst.

Erfindungsgemäß ist eine Entkernmaschine zum Entkernen von Gusswerkstücken vorgesehen. Die Entkernmaschine umfasst:
- einen ersten Maschinenrahmen;
- einen Maschinentisch zum Aufspannen des Gusswerkstücks, wobei der Maschinentisch gegenüber dem ersten Maschinenrahmen zumindest in einer Hauptbewegungsrichtung beweglich gelagert ist;
- eine erste Exzentermasse, welche auf dem Maschinentisch drehbar gelagert ist, wobei die erste Exzentermasse mit einer ersten Abtriebsscheibe gekoppelt ist;
- eine zweite Exzentermasse, welche auf dem Maschinentisch drehbar gelagert ist, wobei die zweite Exzentermasse mit einer zweiten Abtriebsscheibe gekoppelt ist, wobei die zweite Exzentermasse zur ersten Exzentermasse gegenläufig angetrieben ist;
- zumindest einen Antriebsmotor, welcher auf dem ersten Maschinenrahmen angeordnet ist, wobei der Antriebsmotor mit einer Antriebsscheibe gekoppelt ist;
- ein Koppelmittel, mittels dem der Antriebsmotor mit den beiden gegenläufig angetriebenen Exzentermassen gekoppelt ist.

Das Koppelmittel umfasst ein endlos verbundenes Zugmittel, das die mit der ersten Exzentermasse gekoppelte erste Abtriebsscheibe, die mit der zweiten Exzentermasse gekoppelte zweite Abtriebsscheibe und die mit dem Antriebsmotor gekoppelte Antriebsscheibe umschlingt.

Die Antriebsscheibe ist direkt an der Antriebswelle des Antriebsmotor angeordnet.

Die erfindungsgemäße Entkernmaschine weist den Vorteil auf, dass mittels dem endlos verbundenen Zugmittel beide Exzentermassen angetrieben werden können, wobei kein Verteilergetriebe benötigt wird. Dadurch kann die Langlebigkeit bzw. die Wartungsfreundlichkeit der Entkernmaschine verbessert werden.

Weiters kann es zweckmäßig sein, wenn eine Außenseite des Zugmittels an der ersten Abtriebsscheibe anliegt und eine Innenseite des Zugmittels an der zweiten Abtriebsscheibe anliegt. Von Vorteil ist hierbei, dass durch diese Maßnahme eine gegenläufige Drehrichtung der beiden Exzentermassen mittels dem nur einem Zugmittel erreicht werden kann.

Alternativ dazu könnte vorgesehen sein, dass das Zugmittel zwischen den beiden Abtriebsscheiben um 180° in sich gedreht wird, sodass die Innenseite des Zugmittels bereichsweise als Außenseite des Zugmittels fungiert. Dies würde eine verschlechterte Ausführungsform darstellen und ist als äquivalent wirkend anzusehen.

Ferner kann vorgesehen sein, dass ein Wirkdurchmesser der ersten Abtriebsscheibe gleich groß ist wie ein Wirkdurchmesser der zweiten Abtriebsscheibe. Durch diese Maßnahme kann erreicht werden, dass die erste Exzentermasse und die zweite Exzentermasse mit gleicher Drehzahl in gegensinniger Drehrichtung gedreht werden. Als Wirkdurchmesser wird jener Durchmesser bezeichnet, an welchem das Zugmittel an der Abtriebsscheibe anliegt.

Darüber hinaus kann vorgesehen sein, dass das Zugmittel als Zahnriemen ausgebildet ist, welcher an der Außenseite und an der Innenseite eine Verzahnung aufweist. Von Vorteil ist hierbei, dass ein derartiger Zahnriemen mit Zähnen an beiden Seiten ein hohes Drehmoment zwischen den einzelnen Abtriebsscheiben bzw. der Antriebsscheibe übertragen kann. Die Verzahnung an der Außenseite und an der Innenseite des Zugmittels kann vorzugsweise die gleiche Zahnteilung aufweisen. Dadurch kann erreicht werden, dass die erste Exzentermasse und die zweite Exzentermasse synchron zueinander laufen.

Alternativ dazu kann vorgesehen sein, dass das Zugmittel als Antriebskette ausgebildet ist. Eine Antriebskette weist eine hohe Zugfestigkeit und eine gute Lebensdauer auf.

In einer weiteren Alternativvariante kann vorgesehen sein, dass das Zugmittel als Flachriemen ausgebildet ist.

Gemäß einer Weiterbildung ist es möglich, dass das Koppelmittel eine erste Umlenkrolle und eine zweite Umlenkrolle umfasst, wobei die erste Umlenkrolle und die zweite Umlenkrolle am ersten Maschinenrahmen gelagert sind. Von Vorteil ist hierbei, dass mittels der Umlenkrollen das Zugmittel in der Entkernmaschine entsprechend geführt werden kann, um den beschriebenen Betrieb der Exzentermassen zu erreichen.

Ferner kann es zweckmäßig sein, wenn das Zugmittel ein erstes Zugmitteltrum aufweist, welches sich zwischen der ersten Umlenkrolle und der ersten Abtriebsscheibe erstreckt und das Zugmittel ein zweites Zugmitteltrum aufweist, welches sich zwischen der zweiten Umlenkrolle und der zweiten Abtriebsscheibe erstreckt, wobei in einem Ruhezustand das erste Zugmitteltrum in einem Winkel zwischen 70° und 110°, insbesondere zwischen 80° und 100° zur Hauptbewegungsrichtung des Maschinentisches ausgerichtet ist und das zweite Zugmitteltrum in einem Winkel zwischen 70° und 110°, insbesondere zwischen 80° und 100° zur Hauptbewegungsrichtung des Maschinentisches ausgerichtet ist. Von Vorteil ist hierbei, dass durch diese Maßnahme die beiden Abtriebsscheiben, welche mit dem Maschinentisch gekoppelt sind, in Hauptbewegungsrichtung bewegt werden können, während die Umlenkrollen, welche am ersten Maschinenrahmen gelagert sind, nicht in Hauptbewegungsrichtung bewegt werden. Dabei kommt es zu keiner wesentlichen Längenänderung bzw. Dehnung des Zugmittels.

Alternativ dazu kann vorgesehen sein, dass das Zugmittel ein erstes Zugmitteltrum aufweist, welches sich zwischen der Antriebsscheibe und der ersten Abtriebsscheibe erstreckt und das Zugmittel ein zweites Zugmitteltrum aufweist, welches sich zwischen der zweiten Umlenkrolle und der zweiten Abtriebsscheibe erstreckt, wobei in einem Ruhezustand das erste Zugmitteltrum in einem Winkel zwischen 70° und 110°, insbesondere zwischen 80° und 100° zur Hauptbewegungsrichtung des Maschinentisches ausgerichtet ist und das zweite Zugmitteltrum in einem Winkel zwischen 70° und 110°, insbesondere zwischen 80° und 100° zur Hauptbewegungsrichtung des Maschinentisches ausgerichtet ist. Bei einer derartigen Ausführungsvariante ist im Vergleich zur obigen Ausführungsvariante die Antriebsscheibe anstelle der ersten Umlenkrolle platziert. Von Vorteil ist hierbei, dass durch diese Maßnahme die beiden Abtriebsscheiben, welche mit dem Maschinentisch gekoppelt sind, in Hauptbewegungsrichtung bewegt werden können, während die Umlenkrolle bzw. die Antriebsscheibe, welche am ersten Maschinenrahmen gelagert sind, nicht in Hauptbewegungsrichtung bewegt werden. Dabei kommt es zu keiner wesentlichen Längenänderung bzw. Dehnung des Zugmittels.

In einer weiteren Alternativvariante kann vorgesehen sein, dass das Zugmittel ein erstes Zugmitteltrum aufweist, welches sich zwischen der ersten Umlenkrolle und der ersten Abtriebsscheibe erstreckt und das Zugmittel ein zweites Zugmitteltrum aufweist, welches sich zwischen der Antriebsscheibe und der zweiten Abtriebsscheibe erstreckt, wobei in einem Ruhezustand das erste Zugmitteltrum in einem Winkel zwischen 70° und 110°, insbesondere zwischen 80° und 100° zur Hauptbewegungsrichtung des Maschinentisches ausgerichtet ist und das zweite Zugmitteltrum in einem Winkel zwischen 70° und 110°, insbesondere zwischen 80° und 100° zur Hauptbewegungsrichtung des Maschinentisches ausgerichtet ist. Bei einer derartigen Ausführungsvariante ist im Vergleich zur obigen Ausführungsvariante die Antriebsscheibe anstelle der zweiten Umlenkrolle platziert. Von Vorteil ist hierbei, dass durch diese Maßnahme die beiden Abtriebsscheiben, welche mit dem Maschinentisch gekoppelt sind, in Hauptbewegungsrichtung bewegt werden können, während die Umlenkrolle bzw. die Antriebsscheibe, welche am ersten Maschinenrahmen gelagert sind, nicht in Hauptbewegungsrichtung bewegt werden. Dabei kommt es zu keiner wesentlichen Längenänderung bzw. Dehnung des Zugmittels.

Darüber hinaus kann vorgesehen sein, dass die erste Umlenkrolle und/oder die zweite Umlenkrolle mit einer Spannvorrichtung gekoppelt ist, wobei die Spannrichtung der Spannvorrichtung im Wesentlichen Normal zur Hauptbewegungsrichtung des Maschinentisches ausgerichtet ist. Von Vorteil ist hierbei, dass durch diese Maßnahme das Zugmittel auf Spannung gehalten werden kann.

Weiters kann vorgesehen sein, dass das erste Zugmitteltrum eine erste Länge aufweist und das zweite Zugmitteltrum eine zweite Länge aufweist, wobei die zweite Länge des zweiten Zugmitteltrums zwischen 90% und 110% der ersten Länge des ersten Zugmitteltrums beträgt. Dies weist den Vorteil auf, dass eine Verschiebung der Abtriebsrollen in Hauptbewegungsrichtung zu einer Verkürzung des ersten Zugmitteltrums führt und gleichzeitig zu einer Verlängerung des zweiten Zugmitteltrums führt, wobei die Beträge der Verkürzung und der Verlängerung gleich groß sind, sodass sich diese ausgleichen.

Gemäß einer besonderen Ausprägung ist es möglich, dass eine dritte Umlenkrolle ausgebildet ist, welche zwischen der zweiten Umlenkrolle und der Antriebsscheibe derart angeordnet ist, dass der Umschlingungswinkel des Zugmittels um die Antriebsscheibe zumindest 60° beträgt. Von Vorteil ist hierbei, dass dadurch die von der Antriebsscheibe auf das Zugmittel übertragbare Kraft vergrößert werden kann.

Weiters kann vorgesehen sein, dass die erste Exzentermasse und die zweite Exzentermasse axial versetzt zueinander angeordnet sind, sodass sie einander überlappen. Dadurch kann erreicht werden, dass der Achsabstand zwischen den beiden Exzentermassen und somit auch zwischen den beiden Abtriebsscheiben möglichst gering ausgebildet sein kann. Somit kann auch die Länge des dritten Zugmitteltrummes zwischen den beiden Abtriebsscheiben möglichst gering gehalten werden, wodurch die Laufeigenschaften der Exzentermassen verbessert werden können.

Ferner kann vorgesehen sein, dass eine Länge eines dritten Zugmitteltrums des Zugmittels, welches sich zwischen der ersten Abtriebsscheibe und der zweiten Abtriebsscheibe erstreckt zwischen 5% und 20%, insbesondere zwischen 8% und 15% der Gesamtlänge des Zugmittels beträgt. Dadurch können die Laufeigenschaften der Exzentermassen verbessert werden.

Ferner kann es zweckmäßig sein, wenn die Länge jenes Abschnitts des Zugmittels, welcher sich zwischen der Antriebsscheibe und der ersten Abtriebsscheibe erstreckt zwischen 90% und 110%, insbesondere zwischen 98% und 102% der Länge jenes Abschnitts des Zugmittels beträgt, welcher sich zwischen der Antriebsscheibe und der zweiten Abtriebsscheibe erstreckt. Dadurch können die Laufeigenschaften der Exzentermassen verbessert werden.

Alternativ dazu kann vorgesehen sein, dass die Länge jenes Abschnitts des Zugmittels, welcher sich zwischen der Antriebsscheibe und der ersten Abtriebsscheibe erstreckt zwischen 10% und 60%, insbesondere zwischen 20% und 40% der Länge jenes Abschnitts des Zugmittels beträgt, welcher sich zwischen der Antriebsscheibe und der zweiten Abtriebsscheibe erstreckt. Dadurch können die Laufeigenschaften der Exzentermassen verbessert werden.

In einer weiteren Alternative kann vorgesehen sein, dass die Länge jenes Abschnitts des Zugmittels, welcher sich zwischen der Antriebsscheibe und der ersten Abtriebsscheibe erstreckt zwischen 110% und 160%, insbesondere zwischen 120% und 140% der Länge jenes Abschnitts des Zugmittels beträgt, welcher sich zwischen der Antriebsscheibe und der zweiten Abtriebsscheibe erstreckt. Dadurch können die Laufeigenschaften der Exzentermassen verbessert werden.

Darüber hinaus kann vorgesehen sein, dass das Zugmittel S-Förmig um die beiden Abtriebsscheiben geschlungen ist.

Das endlos verbundene Zugmittel kann beispielsweise in Form eines Keilriemens, eines Flachriemens, eines Zahnriemens, einer Antriebskette oder in Form eines ähnlich wirkenden Zugmittels ausgebildet sein. Das endlos verbundene Zugmittel ist dazu ausgebildet, um Abtriebsscheiben, Antriebsscheiben bzw. Umlenkrollen zu umschlingen und dabei Drehmomente zwischen diesen zu übertragen.

Das endlos verbundene Zugmittel weist, wenn es im nicht verbauten Zustand auf eine ebene Unterlage gelegt wird, eine Außenseite und eine Innenseite auf. Durch entsprechende Umlenkung des Zugmittels kann vorgesehen sein, dass das Zugmittel derart um Abtriebsscheiben, Antriebsscheiben bzw. Umlenkrollen gelegt wird, dass auch die Außenseite des Zugmittels an der Abtriebsscheibe, der Antriebsscheibe bzw. an der Umlenkrolle anliegt. Mit anderen Worten ausgedrückt kann das Zugmittel derart um Abtriebsscheiben, Antriebsscheiben bzw. Umlenkrollen gelegt werden, dass auch die Außenseite des Zugmittels der Abtriebsscheibe, der Antriebsscheibe bzw. der Umlenkrolle um die es geführt wird näherliegend zugeordnet ist, als die Innenseite des Zugmittels.

Als Ruhezustand der Entkernmaschine wird jener Zustand definiert, in welchem die Exzentermassen nicht rotieren und in dem an der Entkernmaschine kein Gusswerkstück gespannt ist.

Zum besseren Verständnis der Erfindung wird diese anhand der nachfolgenden Figuren näher erläutert.

Es zeigen jeweils in stark vereinfachter, schematischer Darstellung:
- Fig. 1: eine erste Ausführungsvariante einer beispielhaft dargestellten Entkernmaschine in Schrägansicht mit einem Antriebsmotor und einem ersten Maschinenrahmen, der in einem zweiten Maschinenrahmen drehbar gelagert ist;
- Fig. 2: eine Ausführungsvariante des ersten Maschinenrahmens der Entkernmaschine mit einem darin gelagerten Maschinentisch;
- Fig. 3: eine perspektivische Ansicht einer Ausführungsvariante des Maschinentisches mit einem in Explosionsdarstellung gezeigten Zugmittel;
- Fig. 4: ein erstes Ausführungsbeispiel der Zugmittelführung;
- Fig. 5: ein zweites Ausführungsbeispiel der Zugmittelführung;
- Fig. 6: ein drittes Ausführungsbeispiel der Zugmittelführung.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt ein erstes Beispiel einer Entkernmaschine 1, welche auch als Rüttelmaschine bezeichnet werden kann in Schrägansicht. Die Entkernmaschine 1 umfasst einen ersten Maschinenrahmen 2. Weiters umfasst die Entkernmaschine 1 einen gegenüber dem ersten Maschinenrahmen 2 in einer Hauptbewegungsrichtung 3 beweglich gelagerten Maschinentisch 4 zum Aufspannen eines Werkstücks.

Außerdem umfasst die Entkernmaschine 1 eine erste Exzentermasse 5, welche auf dem Maschinentisch 4 drehbar gelagert ist, wobei die erste Exzentermasse 5 mit einer ersten Abtriebsscheibe 6 gekoppelt ist.

Darüber hinaus umfasst die Entkernmaschine 1 eine zweite Exzentermasse 7, welche auf dem Maschinentisch 4 drehbar gelagert ist, wobei die zweite Exzentermasse 7 mit einer zweiten Abtriebsscheibe 8 gekoppelt ist, wobei die zweite Exzentermasse 7 zur ersten Exzentermasse 5 gegenläufig angetrieben ist.

Außerdem ist ein Antriebsmotor 9 vorgesehen, welcher auf dem ersten Maschinenrahmen 2 angeordnet ist, wobei der Antriebsmotor 9 mit einer Antriebsscheibe 10 gekoppelt ist.

Weiters ist ein Koppelmittel 11 vorgesehen, mittels dem der Antriebsmotor 9 mit den beiden gegenläufig angetriebenen Exzentermassen 5, 7 gekoppelt ist.

Das Koppelmittel 11 umfasst ein endlos verbundenes Zugmittel 12, das die mit der ersten Exzentermasse 5 gekoppelte erste Abtriebsscheibe 6, die mit der zweiten Exzentermasse 7 gekoppelte zweite Abtriebsscheibe 8 und die mit dem Antriebsmotor 9 gekoppelte Antriebsscheibe 10 umschlingt. Dadurch kann von der Antriebsscheibe 10 ein Drehmoment auf die erste Abtriebsscheibe 6 und auf die zweite Abtriebsscheibe 8 übertragen werden.

Natürlich kann auch vorgesehen sein, dass zur Erhöhung des übertragbaren Drehmomentes mehrere Zugmittel 12 parallel zueinander angeordnet sind.

In Fig. 1 ist das Zugmittel 12 außerdem im unverbauten Zustand dargestellt. Wie aus dieser Darstellung ersichtlich, weist das Zugmittel 12 eine Außenseite 13 und eine Innenseite 14 auf. Wie besonders gut aus dieser Darstellung ersichtlich, kann vorgesehen sein, dass im verbauten Zustand in der Entkernmaschine 1 die Außenseite 13 des Zugmittels 12 an der ersten Abtriebsscheibe 6 anliegt und eine Innenseite 14 des Zugmittels 12 an der zweiten Abtriebsscheibe 8 anliegt.

Weiters kann vorgesehen sein, dass der Maschinentisch 4 mittels Federelementen 15 mit dem ersten Maschinenrahmen 2 gekoppelt ist. Insbesondere kann vorgesehen sein, dass die Federelemente 15 in Form von Blattfedern ausgeführt sind.

Weitere Mittel zur Verbindung des Maschinentischs 4 mit dem ersten Maschinenrahmen 2 sind möglich, notwendig sind diese aber nicht. Das heißt, der Maschinentisch 4 kann - wie in der Fig. 1 dargestellt - nur mit den Federelementen 15 mit dem ersten Maschinenrahmen 2 verbunden sein.

Auf dem Maschinentisch 3 können mehrere Befestigungsmittel 16 zum Befestigen eines nicht dargestellten Werkstücks bzw. eines Werkstückträgers angeordnet sein.

Vorteilhaft ist es auch, wenn der erste Maschinenrahmen 2 um eine horizontale Drehachse drehbar in einem zweiten Maschinenrahmen 17 gelagert ist, so wie dies in der Fig. 1 dargestellt ist. Zur Drehung des ersten Maschinenrahmens 2, und somit des Maschinentisches 4, gegenüber dem zweiten Maschinenrahmen 17 ist ein Drehmotor 18 vorgesehen, welcher seine Drehbewegung, optional unter Zwischenschaltung eines Getriebes, über ein Ritzel 19 auf ein mit dem ersten Maschinenrahmen 2 verbundenes Zahnrad 20 überträgt.

Der zweite Maschinenrahmen 17 kann über luftgefüllte Gummibälge mit einem Maschinenfundament verbunden sein. Wenn kein zweiter Maschinenrahmen 17 vorgesehen ist, dann wäre auch eine Lagerung des ersten Maschinenrahmens 2 auf luftgefüllten Gummibälgen denkbar

Die Funktion der in der Fig. 1 dargestellten Entkernmaschine 1 ist nun wie folgt:
Mit Hilfe der Befestigungsmittel 16 wird ein Werkstück, beispielweise ein gegossenes Werkstück mit einem Gusskern, auf dem Maschinentisch 4 aufgespannt. Mittels dem Antriebsmotor 9 werden die Exzentermassen 5, 7 gegenläufig gedreht, wodurch der federnd gelagerte Maschinentisch 4 zu Schwingungen in der Hauptbewegungsrichtung 3 angeregt wird und sich in dieser alternierend zwischen einer ersten Endposition und einer zweiten Endposition bewegt.

Dadurch wird der Gusskern im Werkstück zerstört beziehungsweise ausgetragen. Durch die Aufhängung des Maschinentisches 4 mittels der Federelemente 15 in Form von Blattfedern am ersten Maschinenrahmen 2 schwingt der Maschinentisch 4 dabei auch ohne das Vorsehen zusätzlicher Führungsmittel im Wesentlichen nur in der Hauptbewegungsrichtung 3.

Um das Herausrieseln des Gusssands aus dem Werkstück zu begünstigen, kann der Maschinentisch 4 um 180° um die horizontale Drehachse gedreht werden und das Rütteln über Kopf erfolgen. Denkbar ist aber auch, dass der Maschinentisch 4 erst nach dem Rütteln gedreht wird, wodurch der durch das Rütteln gelöste Sand herabfällt. Insbesondere ist vorgesehen, dass der Maschinentisch 4 mitsamt dem ersten Maschinenrahmen 2 gedreht wird.

Denkbar ist weiterhin, dass der Maschinentisch 4 und/oder der erste Maschinenrahmen 2 Ausnehmungen aufweist, durch welche der aus dem Werkstück entfernte Gusssand hindurch fallen kann.

Fig. 2 zeigt ein weiteres Ausführungsbeispiel der Entkernmaschine 1, wobei wiederum für gleiche Teile gleiche Bezugszeichen bzw. Bauteilbezeichnungen wie in der vorangegangenen Figur 1 verwendet werden. Um unnötige Wiederholungen zu vermeiden, wird auf die detaillierte Beschreibung in den vorangegangenen Fig. 1 hingewiesen bzw. Bezug genommen.

Aus Gründen der Übersichtlichkeit sind in Fig. 2 nur der erste Maschinenrahmen 2 und die daran angeordneten Komponenten dargestellt, wobei der Antriebsmotor 9 mitsamt der Antriebsscheibe 10 sowie das Koppelmittel 11 aus Gründen der Übersichtlichkeit nicht dargestellt sind.

Wie aus Fig. 2 ersichtlich, kann vorgesehen sein, dass die Federelemente 15 in Form von stehend verbauten Blattfedern ausgebildet sind. Hierbei ist der Maschinentisch 4 mittig der Federelemente 15 mittels einem Befestigungselement 21 mit dem Federelement 15 gekoppelt. Das Federelement 15 ist an beiden Längsenden mittels einer Drehaufhängung 22 mit dem ersten Maschinenrahmen 2 gekoppelt. Insbesondere kann vorgesehen sein, dass mehrere von derartig aufgebauten Federelementen 15 mit dem ersten Maschinenrahmen 2 bzw. mit dem Maschinentisch 4 gekoppelt sind. Dadurch kann der Maschinentisch 4 in Hauptbewegungsrichtung 3 relativ zum ersten Maschinenrahmen 2 beweglich gekoppelt sein.

Fig. 3 zeigt eine perspektivische Darstellung des Maschinentisches 4 mitsamt der daran angeordneten Federelemente 15, wobei wiederum für gleiche Teile gleiche Bezugszeichen bzw. Bauteilbezeichnungen wie in den vorangegangenen Figuren 1 und 2 verwendet werden. Um unnötige Wiederholungen zu vermeiden, wird auf die detaillierte Beschreibung in den vorangegangenen Figuren 1 und 2 hingewiesen bzw. Bezug genommen. Das Koppelmittel 11, insbesondere das Zugmittel 12, ist in einer Explosionsdarstellung ebenfalls dargestellt. Im Ausführungsbeispiel nach Fig. 3 ist das Zugmittel 12 durch einen Zahnriemen gebildet, welcher sowohl an der Außenseite 13 als auch an der Innenseite 14 eine Verzahnung aufweist.

Fig. 4 zeigt ein erstes Ausführungsbeispiel der Führung des Zugmittels 12, wobei wiederum für gleiche Teile gleiche Bezugszeichen bzw. Bauteilbezeichnungen wie in den vorangegangenen Figuren 1 bis 3 verwendet werden. Um unnötige Wiederholungen zu vermeiden, wird auf die detaillierte Beschreibung in den vorangegangenen Figuren 1 bis 3 hingewiesen bzw. Bezug genommen.

Wie aus Fig. 4 ersichtlich, kann vorgesehen sein, dass die erste Abtriebsscheibe 6 und die zweite Abtriebsscheibe 8 mit dem Maschinentisch 4 gekoppelt sind und somit gemeinsam mit dem Maschinentisch 4 in Hauptbewegungsrichtung 3 verschiebbar sind.

Wie aus Fig. 4 ersichtlich, ist vorgesehen, dass ein Wirkdurchmesser 23 der ersten Abtriebsscheibe 6 und ein Wirkdurchmesser 24 der zweiten Abtriebsscheibe 8 gleich groß sind. Weiters kann vorgesehen sein, dass das Zugmittel 12 S-förmig um die erste Abtriebsscheibe 6 bzw. um die zweite Abtriebsscheibe 8 gelegt ist, wodurch die Innenseite 14 des Zugmittels 12 an der zweiten Abtriebsscheibe 8 anliegt und die Außenseite 13 des Zugmittels 12 an der ersten Abtriebsscheibe 6 anliegt.

Im Bereich der ersten Abtriebsscheibe 6 schließt an den S-förmigen Abschnitt des Zugmittels 12 ein erstes Zugmitteltrum 25 an und im Bereich der zweiten Abtriebsscheibe 8 ein zweites Zugmitteltrum 26 an. Insbesondere kann vorgesehen sein, dass sich das erste Zugmitteltrum 25 zwischen der ersten Abtriebsscheibe 6 und einer ersten Umlenkrolle 31 erstreckt. Analog dazu kann sich das zweite Zugmitteltrum 26 zwischen der zweiten Abtriebsscheibe 8 und einer zweiten Umlenkrolle 32 erstrecken.

Das erste Zugmitteltrum 25 ist in einem Winkel 27 zur Hauptbewegungsrichtung 3 angeordnet. Das zweite Zugmitteltrum 26 ist in einem Winkel 28 zur Hauptbewegungsrichtung 3 angeordnet. Insbesondere kann vorgesehen sein, dass der Winnkel 27 des ersten Zugmitteltrums 25 und der Winkel 28 des zweiten Zugmitteltrums 26 in etwa gleich groß sind. Mit anderen Worten ausgedrückt, kann vorgesehen sein, dass das erste Zugmitteltrum 25 und das zweite Zugmitteltrum 26 in etwa parallel zueinander angeordnet sind.

Das erste Zugmitteltrum 25 weist eine erste Länge 29 auf und das zweite Zugmitteltrum 26 weist eine zweite Länge 30 auf. Als erste Länge 29 des ersten Zugmitteltrums 25 bzw. als zweite Länge 30 des zweiten Zugmitteltrums 26 wird jener Bereich definiert, in welchem das Zugmittel 12 weder an der Abtriebsscheibe 6, 8 noch an der Umlenkrolle 31, 32 anliegt und somit frei hängend angeordnet ist.

Weiters können eine dritte Umlenkrolle 33 und eine vierte Umlenkrolle 34 vorgesehen sein, welche derart im Bereich der Antriebsscheibe 10 angeordnet sind, dass ein Umschlingungswinkel 35 des Zugmittels 12 um die Antriebsscheibe 10 vergrößert wird. Im vorliegenden Ausführungsbeispiel kann vorgesehen sein, dass die Außenseite 13 des Zugmittels 12 an der Antriebsscheibe 10 anliegt.

Weiters kann eine Spannvorrichtung 36 vorgesehen sein, welche mit der ersten Umlenkrolle 31 gekoppelt sein kann und zum Verschieben der ersten Umlenkrolle 31 in Spannrichtung 37 ausgebildet ist. Beispielsweise kann vorgesehen sein, dass die Spannvorrichtung 36 eine Spannfeder umfasst, mittels welcher die erste Umlenkrolle 31 eine bestimmte Vorspannung auf das Zugmittel 12 ausüben kann. Dadurch können etwaige notwendige Verschiebungen der ersten Umlenkrolle 31 aufgrund der Verschiebung der Abtriebsscheiben 6, 8 ausgeglichen werden.

Wie aus Fig. 4 weiters ersichtlich, kann vorgesehen sein, dass die Umlenkrollen 31, 32, 33, 34 sowie die Antriebsscheibe 10 mit dem ersten Maschinenrahmen 2 gekoppelt sind und somit nicht in Hauptbewegungsrichtung 3 bewegt werden. Mit anderen Worten ausgedrückt, sind die Abtriebsscheiben 6, 8 relativ zu den Umlenkrollen 31, 32, 33, 34 sowie zur Antriebsscheibe 10 in Hauptbewegungsrichtung 3 verschiebbar.

Wie aus Fig. 4 weiters ersichtlich, kann vorgesehen sein, dass die Drehzentren der ersten Abtriebsscheibe 6 und der zweiten Abtriebsscheibe 8 an einer Verbindungsgeraden 38 angeordnet sind, wobei die Verbindungsgerade 38 im rechten Winkel zur Hauptbewegungsrichtung 3 angeordnet ist. Damit kann vermieden werden, dass durch die Exzentermassen 5, 7 ein Kippmoment in die Entkernmaschine 1 eingeleitet wird.

Wie aus Fig. 4 weiters ersichtlich, erstreckt sich zwischen der ersten Abtriebsscheibe 6 und der zweiten Abtriebsscheibe 8 ein drittes Zugmitteltrum 39, welches eine Länge 40 aufweist.

Fig. 5 zeigt ein weiteres Ausführungsbeispiel der Führung des Koppelmittels 11, wobei die gleiche Ansicht wie in Fig. 4 gewählt wurde. Hierbei werden wiederum für gleiche Teile gleiche Bezugszeichen bzw. Bauteilbezeichnungen wie in den vorangegangenen Figuren 1 bis 4 verwendet. Um unnötige Wiederholungen zu vermeiden, wird auf die detaillierte Beschreibung in den vorangegangenen Figuren 1 bis 4 hingewiesen bzw. Bezug genommen.

Wie aus Fig. 5 ersichtlich, kann vorgesehen sein, dass die Antriebsschreibe 10 anstatt der zweiten Umlenkrolle 32 direkt an das zweite Zugmitteltrum 26 anschließend angeordnet ist. Dadurch kann die vierte Umlenkrolle 34 weggelassen werden.

Im Bereich der ersten Abtriebsscheibe 6 schließt an den S-förmigen Abschnitt des Zugmittels 12 ein erstes Zugmitteltrum 25 an und im Bereich der zweiten Abtriebsscheibe 8 ein zweites Zugmitteltrum 26 an. Insbesondere kann vorgesehen sein, dass sich das erste Zugmitteltrum 25 zwischen der ersten Abtriebsscheibe 6 und einer ersten Umlenkrolle 31 erstreckt. Das zweite Zugmitteltrum 26 kann sich hierbei zwischen der zweiten Abtriebsscheibe 8 und der Antriebsschreibe 10 erstrecken.

Fig. 6 zeigt ein weiteres Ausführungsbeispiel der Führung des Koppelmittels 11, wobei die gleiche Ansicht wie in Fig. 4 gewählt wurde. Hierbei werden wiederum für gleiche Teile gleiche Bezugszeichen bzw. Bauteilbezeichnungen wie in den vorangegangenen Figuren 1 bis 4 verwendet. Um unnötige Wiederholungen zu vermeiden, wird auf die detaillierte Beschreibung in den vorangegangenen Figuren 1 bis 4 hingewiesen bzw. Bezug genommen.

Wie aus Fig. 6 ersichtlich, kann vorgesehen sein, dass die Antriebsschreibe 10 anstatt der ersten Umlenkrolle 31 direkt an das erste Zugmitteltrum 25 anschließend angeordnet ist. Dadurch kann die vierte Umlenkrolle 34 weggelassen werden.

Im Bereich der ersten Abtriebsscheibe 6 schließt an den S-förmigen Abschnitt des Zugmittels 12 ein erstes Zugmitteltrum 25 an und im Bereich der zweiten Abtriebsscheibe 8 ein zweites Zugmitteltrum 26 an. Insbesondere kann vorgesehen sein, dass sich das erste Zugmitteltrum 25 zwischen der ersten Abtriebsscheibe 6 und der Antriebsschreibe 10 erstreckt. Das zweite Zugmitteltrum 26 kann sich hierbei zwischen der zweiten Abtriebsscheibe 8 und der ersten Umlenkrolle 31 erstrecken.

Die Ausführungsbeispiele zeigen mögliche Ausführungsvarianten.

Der Schutzbereich ist durch die Ansprüche bestimmt. Die Beschreibung und die Zeichnungen sind jedoch zur Auslegung der Ansprüche heranzuziehen.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

| | | | |
|---|---|---|---|
| 1 | Entkernmaschine | 29 | erste Länge |
| 2 | erster Maschinenrahmen | 30 | zweite Länge |
| 3 | Hauptbewegungsrichtung | 31 | erste Umlenkrolle |
| 4 | Maschinentisch | 32 | zweite Umlenkrolle |
| 5 | erste Exzentermasse | 33 | dritte Umlenkrolle |
| 6 | erste Abtriebsscheibe | 34 | vierte Umlenkrolle |
| 7 | zweite Exzentermasse | 35 | Umschlingungswinkel |
| 8 | zweite Abtriebsscheibe | 36 | Spannvorrichtung |
| 9 | Antriebsmotor | 37 | Spannrichtung |
| 10 | Antriebsscheibe | 38 | Verbindungsgerade |
| 11 | Koppelmittel | 39 | drittes Zugmitteltrum |
| 12 | Zugmittel | 40 | Länge drittes Zugmitteltrum |
| 13 | Außenseite Zugmittel | | |
| 14 | Innenseite Zugmittel | | |
| 15 | Federelement | | |
| 16 | Befestigungsmittel | | |
| 17 | zweiter Maschinenrahmen | | |
| 18 | Drehmotor | | |
| 19 | Ritzel | | |
| 20 | Zahnrad | | |
| 21 | Befestigungselement | | |
| 22 | Drehaufhängung | | |
| 23 | Wirkdurchmesser erste Abtriebsscheibe | | |
| 24 | Wirkdurchmesser zweite Abtriebsscheibe | | |
| 25 | erstes Zugmitteltrum | | |
| 26 | zweites Zugmitteltrum | | |
| 27 | Winkel erstes Zugmitteltrum | | |
| 28 | Winkel zweites Zugmitteltrum | | |

## Patentansprüche

1. Entkernmaschine (1) zum Entkernen von Gusswerkstücken, umfassend:
- einen ersten Maschinenrahmen (2);
- einen Maschinentisch (4) zum Aufspannen des Gusswerkstücks, wobei der Maschinentisch (4) gegenüber dem ersten Maschinenrahmen (2) zumindest in einer Hauptbewegungsrichtung (3) beweglich gelagert ist;
- eine erste Exzentermasse (5), welche auf dem Maschinentisch (4) drehbar gelagert ist, wobei die erste Exzentermasse (5) mit einer ersten Abtriebsscheibe (6) gekoppelt ist;
- eine zweite Exzentermasse (7), welche auf dem Maschinentisch (4) drehbar gelagert ist, wobei die zweite Exzentermasse (7) mit einer zweiten Abtriebsscheibe (8) gekoppelt ist, wobei die zweite Exzentermasse (7) zur ersten Exzentermasse (5) gegenläufig angetrieben ist;
- zumindest einen Antriebsmotor (9), welcher auf dem ersten Maschinenrahmen (2) angeordnet ist, wobei der Antriebsmotor (9) mit einer Antriebsscheibe (10) gekoppelt ist;
- ein Koppelmittel (11), mittels dem der Antriebsmotor (9) mit den beiden gegenläufig angetriebenen Exzentermassen (5, 7) gekoppelt ist,
**dadurch gekennzeichnet, dass**
das Koppelmittel (11) ein endlos verbundenes Zugmittel (12) umfasst, das die mit der ersten Exzentermasse (5) gekoppelte erste Abtriebsscheibe (6), die mit der zweiten Exzentermasse (7) gekoppelte zweite Abtriebsscheibe (8) und die mit dem Antriebsmotor (9) gekoppelte Antriebsscheibe (10) umschlingt, wobei die Antriebsscheibe (10) direkt an einer Antriebswelle des Antriebsmotors (9) angeordnet ist.

2. Entkernmaschine nach Anspruch 1, **dadurch gekennzeichnet, dass** eine Außenseite (13) des Zugmittels (12) an der ersten Abtriebsscheibe (6) anliegt und eine Innenseite (14) des Zugmittels (12) an der zweiten Abtriebsscheibe (8) anliegt.

3. Entkernmaschine nach Anspruch 1 oder 2, **dadurch gekennzeichnet, dass** ein Wirkdurchmesser (23) der ersten Abtriebsscheibe (6) gleich groß ist wie ein Wirkdurchmesser (24) der zweiten Abtriebsscheibe (8).

4. Entkernmaschine nach einem der vorhergehenden Ansprüche, **dadurch gekennzeichnet, dass** das Zugmittel (12) als Zahnriemen ausgebildet ist, welcher an der Außenseite (13) und an der Innenseite (14) eine Verzahnung aufweist.

5. Entkernmaschine nach einem der Ansprüche 1 bis 3, **dadurch gekennzeichnet, dass** das Zugmittel (12) als Antriebskette ausgebildet ist.

6. Entkernmaschine nach einem der vorhergehenden Ansprüche, **dadurch gekennzeichnet, dass** das Koppelmittel (11) eine erste Umlenkrolle (31) und eine zweite Umlenkrolle (32) umfasst, wobei die erste Umlenkrolle (31) und die zweite Umlenkrolle (32) am ersten Maschinenrahmen (2) gelagert sind.

7. Entkernmaschine nach Anspruch 6, **dadurch gekennzeichnet, dass** das Zugmittel (12) ein erstes Zugmitteltrum (25) aufweist, welches sich zwischen der ersten Umlenkrolle (31) und der ersten Abtriebsscheibe (6) erstreckt und das Zugmittel (12) ein zweites Zugmitteltrum (26) aufweist, welches sich zwischen der zweiten Umlenkrolle (32) und der zweiten Abtriebsscheibe (8) erstreckt, wobei in einem Ruhezustand das erste Zugmitteltrum (25) in einem Winkel (27, 28) zwischen 70° und 110°, insbesondere zwischen 80° und 100° zur Hauptbewegungsrichtung (3) des Maschinentisches (4) ausgerichtet ist und das zweite Zugmitteltrum (26) in einem Winkel (27, 28) zwischen 70° und 110°, insbesondere zwischen 80° und 100° zur Hauptbewegungsrichtung (3) des Maschinentisches (4) ausgerichtet ist.

8. Entkernmaschine nach Anspruch 6 oder 7, **dadurch gekennzeichnet, dass** die erste Umlenkrolle (31) und/oder die zweite Umlenkrolle (32) mit einer Spannvorrichtung (36) gekoppelt ist, wobei die Spannrichtung (37) der Spannvorrichtung (36) im Wesentlichen Normal zur Hauptbewegungsrichtung (3) des Maschinentisches (4) ausgerichtet ist.

9. Entkernmaschine nach Anspruch 7 oder 8, **dadurch gekennzeichnet, dass** das erste Zugmitteltrum (25) eine erste Länge (29) aufweist und das zweite Zugmitteltrum (26) eine zweite Länge (30) aufweist, wobei die zweite Länge (30) des zweiten Zugmitteltrums (26) zwischen 90% und 110% der ersten Länge (29) des ersten Zugmitteltrums (25) beträgt.

10. Entkernmaschine nach einem der vorhergehenden Ansprüche, **dadurch gekennzeichnet, dass** eine dritte Umlenkrolle (33) ausgebildet ist, welche zwischen der zweiten Umlenkrolle (32) und der Antriebsscheibe (10) derart angeordnet ist, dass der Umschlingungswinkel (35) des Zugmittels (12) um die Antriebsscheibe (10) zumindest 60° beträgt.

11. Entkernmaschine nach einem der vorhergehenden Ansprüche, **dadurch gekennzeichnet, dass** die erste Exzentermasse (5) und die zweite Exzentermasse (7) axial versetzt zueinander angeordnet sind, sodass sie einander überlappen.

12. Entkernmaschine nach einem der vorhergehenden Ansprüche, **dadurch gekennzeichnet, dass** eine Länge (40) eines dritten Zugmitteltrums (39) des Zugmittels (12), welches sich zwischen der ersten Abtriebsscheibe (6) und der zweiten Abtriebsscheibe (8) erstreckt zwischen 5% und 20%, insbesondere zwischen 8% und 15% der Gesamtlänge des Zugmittels (12) beträgt.

13. Entkernmaschine nach einem der vorhergehenden Ansprüche, **dadurch gekennzeichnet, dass** die Länge jenes Abschnitts des Zugmittels (12), welcher sich zwischen der Antriebsscheibe (10) und der ersten Abtriebsscheibe (6) erstreckt zwischen 90% und 110%, insbesondere zwischen 98% und 102% der Länge jenes Abschnitts des Zugmittels (12) beträgt, welcher sich zwischen der Antriebsscheibe (10) und der zweiten Abtriebsscheibe (8) erstreckt.

14. Entkernmaschine nach einem der Ansprüche 1 bis 12, **dadurch gekennzeichnet, dass** die Länge jenes Abschnitts des Zugmittels (12), welcher sich zwischen der Antriebsscheibe (10) und der ersten Abtriebsscheibe (6) erstreckt zwischen 10% und 60%, insbesondere zwischen 20% und 40% der Länge jenes Abschnitts des Zugmittels (12) beträgt, welcher sich zwischen der Antriebsscheibe (10) und der zweiten Abtriebsscheibe (8) erstreckt.

15. Entkernmaschine nach einem der Ansprüche 1 bis 12, **dadurch gekennzeichnet, dass** die Länge jenes Abschnitts des Zugmittels (12), welcher sich zwischen der Antriebsscheibe (10) und der ersten Abtriebsscheibe (6) erstreckt zwischen 110% und 160%, insbesondere zwischen 120% und 140% der Länge jenes Abschnitts des Zugmittels (12) beträgt, welcher sich zwischen der Antriebsscheibe (10) und der zweiten Abtriebsscheibe (8) erstreckt.

## Claims

1. A decoring machine (1) for decoring cast workpieces, comprising:
- a first machine frame (2);
- a machine table (4) for clamping the cast workpiece, wherein the machine table (4) is mounted movably relative to the first machine frame (2) at least in a main direction of movement (3);
- a first eccentric mass (5), which is rotatably mounted on the machine table (4), wherein the first eccentric mass (5) is coupled to a first output pulley (6);
- a second eccentric mass (7), which is rotatably mounted on the machine table (4), the second eccentric mass (7) being coupled to a second output pulley (8), wherein the second eccentric mass (7) is driven in the opposite direction to the first eccentric mass (5);
- at least one drive motor (9), which is arranged on the first machine frame (2), wherein the drive motor (9) is coupled to a drive pulley (10);
- a coupling means (11) by means of which the drive motor (9) is coupled to the two eccentric masses (5, 7) driven in opposite directions,
**characterized in that**
the coupling means (11) comprises an endlessly connected traction means (12) which wraps around the first output pulley (6) coupled to the first eccentric mass (5), the second output pulley (8) coupled to the second eccentric mass (7) and the drive pulley (10) coupled to the drive motor (9), wherein the drive pulley (10) is arranged directly on a drive shaft of the drive motor (9).

2. The decoring machine according to claim 1, **characterized in that** an outer side (13) of the traction means (12) bears against the first output pulley (6) and an inner side (14) of the traction means (12) bears against the second output pulley (8).

3. The decoring machine according to claim 1 or 2, **characterized in that** an effective diameter (23) of the first output pulley (6) is the same size as an effective diameter (24) of the second output pulley (8).

4. The decoring machine according to one of the preceding claims, **characterized in that** the traction means (12) is configured as a toothed belt which has a toothing on the outer side (13) and on the inner side (14).

5. The decoring machine according to one of claims 1 to 3, **characterized in that** the traction means (12) is configured as a drive chain.

6. The decoring machine according to one of the preceding claims, **characterized in that** the coupling means (11) comprises a first deflection pulley (31) and a second deflection pulley (32), wherein the first deflection pulley (31) and the second deflection pulley (32) are mounted on the first machine frame (2).

7. The decoring machine according to claim 6, **characterized in that** the traction means (12) has a first traction means run (25) which extends between the first deflection pulley (31) and the first output pulley (6) and the traction means (12) has a second traction means run (26) which extends between the second deflection pulley (32) and the second output pulley (8), wherein in a rest state the first traction means run (25) is aligned at an angle (27, 28) of between 70° and 110°, in particular between 80° and 100°, to the main direction of movement (3) of the machine table (4) and the second traction means run (26) is aligned at an angle (27, 28) of between 70° and 110°, in particular between 80° and 100°, to the main direction of movement (3) of the machine table (4).

8. The decoring machine according to claim 6 or 7, **characterized in that** the first deflection pulley (31) and/or the second deflection pulley (32) is coupled to a clamping device (36), wherein the clamping direction (37) of the clamping device (36) is aligned substantially normal to the main direction of movement (3) of the machine table (4).

9. The decoring machine according to claim 7 or 8, **characterized in that** the first traction means run (25) has a first length (29) and the second traction means run (26) has a second length (30), wherein the second length (30) of the second traction means run (26) is between 90% and 110% of the first length (29) of the first traction means run (25).

10. The decoring machine according to one of the preceding claims, **characterized in that** a third deflection pulley (33) is formed, which is arranged between the second deflection pulley (32) and the drive pulley (10) in such a way that the wrap angle (35) of the traction means (12) around the drive pulley (10) is at least 60°.

11. The decoring machine according to one of the preceding claims, **characterized in that** the first eccentric mass (5) and the second eccentric mass (7) are arranged axially offset from one another, so that they overlap one another.

12. The decoring machine according to one of the preceding claims, **characterized in that** a length (40) of a third traction means run (39) of the traction means (12), which extends between the first output pulley (6) and the second output pulley (8), is between 5% and 20%, in particular between 8% and 15%, of the total length of the traction means (12).

13. The decoring machine according to one of the preceding claims, **characterized in that** the length of that section of the traction means (12) which extends between the drive pulley (10) and the first output pulley (6) is between 90% and 110%, in particular between 98% and 102%, of the length of that section of the traction means (12) which extends between the drive pulley (10) and the second output pulley (8).

14. The decoring machine according to one of claims 1 to 12, **characterized in that** the length of that section of the traction means (12) which extends between the drive pulley (10) and the first output pulley (6) is between 10% and 60%, in particular between 20% and 40%, of the length of that section of the traction means (12) which extends between the drive pulley (10) and the second output pulley (8).

15. The decoring machine according to one of claims 1 to 12, **characterized in that** the length of that section of the traction means (12) which extends between the drive pulley (10) and the first output pulley (6) is between 110% and 160%, in particular between 120% and 140%, of the length of that section of the traction means (12) which extends between the drive pulley (10) and the second output pulley (8).

## Revendications

1. Machine de dénoyautage (1) pour le dénoyautage de pièces coulée, comprenant :
- un premier châssis de machine (2) ;
- une table de machine (4) pour le serrage de la pièce coulée, dans lequel la table de machine (4) est logée de manière mobile par rapport au premier châssis de machine (2) au moins dans une direction de déplacement principale (3) ;
- une première masse excentrique (5) qui est logée de manière rotative sur la table de machine (4), dans lequel la première masse excentrique (5) est couplée avec un premier disque de sortie (6) ;
- une deuxième masse excentrique (7) qui est logée de manière rotative sur la table de machine (4), dans lequel la deuxième masse excentrique (7) est couplée avec un deuxième disque de sortie (8), dans lequel la deuxième masse excentrique (7) est entraînée à contre-sens par rapport à la première masse excentrique (5) ;
- au moins un moteur d'entraînement (9), qui est disposé sur le premier châssis de machine (2), dans lequel le moteur d'entraînement (9) est couplé avec un disque d'entraînement (10) ;
- un moyen de couplage (11) à l'aide duquel le moteur d'entraînement (9) est couplé avec les deux masses excentriques (5, 7) entraînées à contre-sens,
**caractérisée en ce que**
le moyen de couplage (11) comprend un moyen de traction (12) relié dans fin, qui s'enroule autour du premier disque de sortie (6) couplé avec la première masse excentrique (5), du deuxième disque de sortie (8) couplé avec la deuxième masse excentrique (7) et le disque d'entraînement (10) couplé avec le moteur d'entraînement (9), dans lequel le disque d'entraînement (10) est disposé directement sur un arbre d'entraînement du moteur d'entraînement (9).

2. Machine de dénoyautage selon la revendication 1, **caractérisée en ce qu'**une face externe (13) du moyen de traction (12) s'appuie contre le premier disque de sortie (6) et une face interne (14) du moyen de traction (12) s'appuie contre le deuxième disque de sortie (8).

3. Machine de dénoyautage selon la revendication 1 ou 2, **caractérisée en ce qu'**un diamètre efficace (23) du premier disque de sortie (6) est égal à un diamètre efficace (24) du deuxième disque de sortie (8).

4. Machine de dénoyautage selon l'une des revendications précédentes, **caractérisée en ce que** le moyen de traction (12) est conçu comme une courroie dentée qui présente une denture sur la face externe (13) et sur la face interne (14).

5. Machine de dénoyautage selon l'une des revendications 1 à 3, **caractérisée en ce que** le moyen de traction (12) est conçu comme une chaîne d'entraînement.

6. Machine de dénoyautage selon l'une des revendications précédentes, **caractérisée en ce que** le moyen de couplage (11) comprend un premier galet de renvoi (31) et un deuxième galet de renvoi (32), dans laquelle le premier galet de renvoi (31) et le deuxième galet de renvoi (32) sont logés au niveau du premier châssis de machine (2).

7. Machine de dénoyautage selon la revendication 6, **caractérisée en ce que** le moyen de traction (12) comprend un premier tambour de moyen de traction (25) qui s'étend entre le premier galet de renvoi (31) et le premier disque de sortie (6) et le moyen de traction (12) comprend un deuxième tambour de moyen de traction (26) qui s'étend entre le deuxième galet de renvoi (32) et le deuxième disque de sortie (8), dans laquelle, dans un état de repos, le premier tambour de moyen de traction (25) est orienté avec un angle (27, 28) entre 70° et 110°, plus particulièrement entre 80° et 100°, par rapport à la direction de déplacement principale (3) de la table de machine (4) et le deuxième tambour de moyen de traction (26) est orienté avec un angle (27, 28) entre 70° et 110°, plus particulièrement entre 80° et 100°, par rapport à la direction de déplacement principale (3) de la table de machine (4).

8. Machine de dénoyautage selon la revendication 6 ou 7, **caractérisée en ce que** le premier galet de renvoi (31) et/ou le deuxième galet de renvoi (32) est couplé avec un dispositif de serrage (36), dans laquelle la direction de serrage (37) du dispositif de serrage (36) est globalement orientée perpendiculairement par rapport à la direction de déplacement principale (3) de la table de machine (4).

9. Machine de dénoyautage selon la revendication 7 ou 8, **caractérisée en ce que** le premier tambour de moyen de traction (25) présente une première longueur (29) et le deuxième tambour de moyen de traction (26) présente une deuxième longueur (30), dans laquelle la deuxième longueur (30) du deuxième tambour de moyen de traction (26) représente entre 90 % et 110 % de la première longueur (29) du premier tambour de moyen de traction (25).

10. Machine de dénoyautage selon l'une des revendications précédentes, **caractérisée en ce qu'**un troisième galet de renvoi (33) est prévu, qui est disposé entre le deuxième galet de renvoi (32) et le disque d'entraînement (10) de sorte que l'angle d'enroulement (35) du moyen de traction (12) autour du disque d'entraînement (10) est d'au moins 60°.

11. Machine de dénoyautage selon l'une des revendications précédentes, **caractérisée en ce que** la première masse excentrique (5) et la deuxième masse excentrique (7) sont disposées de manière décalée axialement entre elles, de sorte qu'elles se superposent.

12. Machine de dénoyautage selon l'une des revendications précédentes, **caractérisée en ce qu'**une longueur (40) d'un troisième tambour de moyen de traction (39) du moyen de traction (12) qui s'étend entre le premier disque de sortie (6) et le deuxième disque de sortie (8) représente entre 5 % et 20%, plus particulièrement entre 8 % et 15 % de la longueur totale du moyen de traction (12).

13. Machine de dénoyautage selon l'une des revendications précédentes, **caractérisée en ce que** la longueur de la portion du moyen de traction (12) qui s'étend entre le disque d'entraînement (10) et le premier disque de sortie (6) représente entre 90 % et 110 %, plus particulièrement entre 98 % et 102 % de la longueur de la portion du moyen de traction (12) qui s'étend entre le disque d'entraînement (10) et le deuxième disque de sortie (8).

14. Machine de dénoyautage selon l'une des revendications 1 à 12, **caractérisée en ce que** la longueur de la portion du moyen de traction (12) qui s'étend entre le disque d'entraînement (10) et le premier disque de sortie (6) représente entre 10 % et 60 %, plus particulièrement entre 20 % et 40 % de la longueur de la portion du moyen de traction (12) qui s'étend entre le disque d'entraînement (10) et le deuxième disque de sortie (8).

15. Machine de dénoyautage selon l'une des revendications 1 à 12, **caractérisée en ce que** la longueur de la portion du moyen de traction (12) qui s'étend entre le disque d'entraînement (10) et le premier disque de sortie (6) représente entre 110 % et 160 %, plus particulièrement entre 120 % et 140 % de la longueur de la portion du moyen de traction (12) qui s'étend entre le disque d'entraînement (10) et le deuxième disque de sortie (8).
